# EUROPÄISCHE PATENTANMELDUNG

(11) **EP 0 558 951 A1**
(43) Veröffentlichungstag der Anmeldung: **08.09.1993**
(21) Anmeldenummer: 93101789.1
(22) Anmeldetag: 05.02.1993
(51) Int. Cl.: F01N 7/02

(54) **Abgasschalldämpfer für Brennkraftmaschinen**

(30) Priorität: 29.02.1992 DE 4206356; 23.01.1993 DE 4301753
(71) Anmelder: IVECO MAGIRUS AG, D-89079 Ulm (DE)
(72) Erfinder: Holzhofer, Werner, W-7900 Ulm (DE); Six, Werner, W-7910 Neu-Ulm (DE)
(74) Vertreter: TER MEER - MÜLLER - STEINMEISTER & PARTNER

(57) **Zusammenfassung**

2.1. Bekannte Abgasschalldämpfer sind entweder einfach konzipierte Einzelschalldämpfer oder kompliziert aufgebaute Schalldämpfer bestehend aus Zieh- oder Preßteilen. Einzelschalldämpfer können nicht immer optimal in einem Fahrzeug eingebaut werden. Kompliziert aufgebaute Abgasschalldämpfer benötigen teure Fertigungswerkzeuge und sind nur in großer Stückzahlfertigung rentabel, ausgelegt nur für einen bestimmten Fahrzeugtyp.

2.2. Es wird ein Abgasschalldämpfer (1) für Brennkraftmaschinen vorgeschlagen, bei welchem die Auspufftöpfe (2, 3) Einzelmodule eines Schalldämpfer-Baukastensystems sind, wobei die Einzelmodule in bezug auf eine Optimierung der Schalldämpfer und der Anordnung in einem Kraftfahrzeug im wesentlichen gleich oder unterschiedlich in Länge und/oder im Querschnitt ausgebildet sind.

## Beschreibung

Die Erfindung betrifft einen Abgasschalldämpfer für Brennkraftmaschinen der im Oberbegriff des Patentanspruchs 1 genannten Art.

Bekannte Abgasschalldämpfer in kreisrunder oder ovaler Querschnittsform benötigen bei einer bestimmten Volumengröße einen entsprechenden Einbauraum längs oder quer am Fahrgestell. Aufgrund der einfachen und kostengünstigen Form des Einzelschalldämpfers kann nicht immer eine optimale Ausnutzung des Einbauraums am Fahrzeug erreicht werden. Aus diesem Grunde kann es zu ungünstigen Bodenfreiheiten am Fahrzeug führen.

Ferner sind komplexe Abgasschalldämpfer beispielsweise aus EP 0 374 349 A1, EP 0 379 675 A1, EP 0 310 751 A2 oder EP 0 268 728 A2 bekannt, welche aus Zieh- oder Preßteilen hergestellt sind. Diese Teile sind sehr aufwendig getroffen und erfordern teure Fertigungswerkzeuge, welche nur bei der Fertigung großer Stückzahlen vertretbar sind. Die gefertigten Abgasschalldämpfer sind vielfach nur für einen bestimmten Fahrzeugtyp mit vorgegebener Schalldämpfungscharakteristik festgelegt.

Aufgabe der Erfindung ist die Schaffung eines Abgasschalldämpfers der eingangs genannten Art, welcher bei einfachem, kompaktem Aufbau trotz kostengünstiger Fertigung vielfach und insbesondere wirkungsvoll verwendet und bei optimaler Nutzung des Einbauraums in einem Fahrzeug leicht montiert werden kann.

Gelöst wird die der Erfindung zugrundeliegende Aufgabe durch die im kennzeichnenden Teil des Anspruchs 1 angegebenen Merkmale.

Vorteilhaft weitergebildet wird der Erfindungsgegenstand durch die Merkmale der Unteransprüche 2 bis 8.

Wesen der Erfindung ist insbesondere die Doppeltopf- oder Tandem-Ausführung eines Abgasschalldämpfers, welche kompakt ausgebildet ist, wobei insbesondere noch zumindest ein weiterer querverlaufender Einzeltopf vorgesehen sein kann. Die geometrischen Formen des Abgasschalldämpfers sind so gewählt, daß der am Fahrzeug verbleibende Einbauraum mit dem größtmöglichen Schalldämpfervolumen genutzt werden kann. Durch Auswahl von unterschiedlichen Durchmessern und/oder Ovalen von Einzeltöpfen und deren Anordnung in einem Fahrzeug kann eine Abgasschalldämpfer-Kontur erreicht werden, welcher eine große Bodenfreiheit des Fahrzeugs im Einsatz erbringt. Die große Bodenfreiheit wird insbesondere dadurch erzielt, daß ein Einzeltopf nicht nur einen zylindrischen Hauptabschnitt, sondern auch einen nichtzylindrischen Flachabschnitt vorzugsweise als Tiefziehteil aufweist, welcher im eingebauten Zustand eines Schalldämpfers in einem Fahrzeug im Bereich der Fahrzeuglängsseite oder der Fahrzeugheckseite gelegen ist. Der Flachabschnitt liegt hierbei höher als der Hauptabschnitt im randäußeren Bereich des Fahrzeugs. Die einzelnen Auspufftöpfe des Abgasschalldämpfers sind generell Einzelmodule eines Baukastensystems, wobei die Einzelmodule in bezug auf eine Optimierung der Schalldämpfer und der Anordnung in einem Kraftfahrzeug entweder im wesentlichen gleich oder unterschiedlich in Länge und/oder Durchmesser ausgebildet sind. Durch die im Querschnitt runde und/oder ovale Grundform eines Einzelmoduls ergibt sich eine einfache und kostengünstige Fertigung und auch variantenreiche Anwendung, welche individuell abgestimmt ist auf den einzelnen Fahrzeugtyp. Ein Austausch einzelner Komponenten des Abgasschalldämpfers auf einfache Weise ist möglich, beispielsweise bei einer Leckage eines Einzeltopfes.

Zwar ist aus DE-OS 15 76 753 ein Abgasschalldämpfer der eingangs genannten Art bekannt. Dieser besitzt jedoch neben den beiden parallelen Auspufftöpfen eines vorderen Schalldämpfers noch einen Hauptschalldämpfer und einen hinteren Schalldämpfer. Sämtliche Einzelschalldämpfer sind nicht in Modulbauweise getroffen, wie dies bei der Erfindung der Fall ist.

Die Erfindung wird nachfolgend anhand von Ausführungsbeispielen unter Bezugnahme auf die beigefügte Zeichnung näher beschrieben; es zeigen:
- Fig. 1: einen Abgasschalldämpfer mit zwei gleich langen Auspufftöpfen in Tandembauweise,
- Fig. 2 bis 6: weitere Ausführungsvarianten des Abgasschalldämpfers,
- Fig. 7: eine schematische Seitenansicht auf einen Teil des Abgasschalldämpfers, gesehen in Richtung X der Fig. 5 und 6, und
- Fig. 8: eine weitere Ausführungsvariante mit asymmetrisch ovalem Querschnittsprofil.

Der in Fig. 1 veranschaulichte Abgasschalldämpfer (1) einer Brennkraftmaschine ist schematisch in einer Draufsicht dargestellt. Er umfaßt einen ersten Auspufftopf (2) und einen zweiten Auspufftopf (3), die parallel zueinander in einer Tandembauweise angeordnet sind und gleiche Länge besitzen. Erster Auspufftopf (2) und zweiter Auspufftopf (3) sind zylindrisch ausgebildet und durch ein kurzes Rohrleitungsstück (7) mantelseitig miteinander verbunden. Der erste Auspufftopf (2), welcher einen größeren Durchmesser besitzt als der zweite Auspufftopf (3), besitzt an seiner einen, gemäß Fig. 1 linken Stirnseite ein kurzes Abgaseingangsrohr (5), während der zweite Auspufftopf (3) auf seiner Mantelseite ein kurzes Abgasausgangsrohr (6) umfaßt, welches in der Ausführungsvariante nach Fig. 1 schräg verläuft.

Beide Auspufftöpfe (2, 3) können auch gleichen Durchmesser besitzen. Auch können mehrere kurze Rohrleitungsstücke (7) zwischen den Einzeltöpfen vorgesehen sein. Das Abgaseingangsrohr (5) kann auch mantelseitig in den ersten Auspufftopf (2) einmünden, wie auch das Abgasausgangsrohr (6) an der Stirnseite des zweiten Auspufftopfes (3) angeordnet sein kann.

Die Ausführungsvariante des Abgasschalldämpfers (1) gemäß Fig. 2 sieht im Unterschied zu derjenigen nach Fig. 1 einen Vergleich zum zweiten Auspufftopf (3) kürzeren ersten Auspufftopf (2) vor, wobei das Abgasausgangsrohr (6) quer hinter dem ersten Auspufftopf (2) angeordnet ist und in dichter Nachbarschaft zur dortigen Stirnseite des ersten Auspufftopfes (2) liegt.

Die Ausführungsvarianten nach den Fig. 3 und 4 sind derjenigen nach Fig. 2 ähnlich: in Fig. 3 ist ein Abgasschalldämpfer (1) dargestellt, welcher im Bereich des Abgasausgangsrohres (6) einen weiteren Auspufftopf (4) in integrierter Bauweise aufweist. Bei der Ausführungsvariante nach Fig. 4 reicht das Abgasausgangsrohr (6) durch den ersten Auspufftopf (2) hindurch. Erster und zweiter Auspufftopf (2, 3) besitzen hierbei gleiche Länge ähnlich wie beim Ausführungsbeispiel nach Fig.1.

Ersichtlich können die Einzelteile nach den Fig. 1 bis 4 Einzelmodule sein, welche nach dem Baukastensystem unterschiedliche Ausführungsvarianten zulassen, bestehend aus zwei oder mehreren zylindrischen Einzeltöpfen gleicher oder unterschiedlicher Größe.

Im folgenden werden die Ausführungsvarianten nach den Fig. 5 und 6 beschrieben.

Die Varianten sind derjenigen nach Fig. 1 in der Grundkonzeption ähnlich. In Abwandlung sind jedoch Auspufftöpfe (2,3) vorgesehen, welche jeweils einen zylindrischen Hauptabschnitt (8) und im Anschluß an den zugehörigen Hauptabschnitt einen Flachabschnitt (9) aufweisen, welcher insbesondere ein Tiefziehteil und einstückig mit dem zylindrischen Hauptabschnitt (8) ausgebildet ist. Der Flachabschnitt (9), welcher in einer Seitenansicht schematisch in Fig. 7 dargestellt ist, sieht eine untere Schräge (10) vor, durch welche eine ausreichende seitliche oder hintere Bodenfreiheit an einem Fahrzeug eingehalten werden kann.

Die Ausführungsvariante nach Fig. 8 sieht zwei (ursprünglich) zylindrische Auspufftöpfe unterschiedlichen Durchmesseres vor, deren aufeinanderzuweisenden Mantelbereiche weggelassen sind. Die beiden verbleibenden halbzylindrischen Auspufftopfhälften (2a, 3a) sind tangential durch äußere Mantel-Blechplatten (7a, 7b) miteinander verbunden, welche das Rohrleitungsstück (7) der vorgenannten Ausführungsvarianten ersetzen. Die Blechplatten sind bombierte Flachplatten mit Verstärkungsbereichen. Die Schräge (11) der unteren Blechplatte (7b) sorgt für seitliche Bodenfreiheit. Ersichtlich wird ein im Querschnitt asymmetrisch ovaler Abgasschalldämpfer (1) eingerichtet, welcher - bezogen auf die Baugröße - ein sehr großes Dämpfervolumen aufweist.

Die weggelassenen Mantelbereiche der ursprünglich zylindrischen Auspufftöpfe bilden ihrerseits weitere Auspufftopfhälften, welche in Verbindung mit anderen Blechplatten einen weiteren asymmetrisch ovalen Abgasschalldämpfer ergeben.

Alle in der Beschreibung erwähnten und/oder in der Zeichnung dargestellten neuen Merkmale allein oder in sinnvoller Kombination sind erfindungswesentlich, auch wenn sie in den Ansprüchen nicht ausdrücklich beansprucht sind.

## Patentansprüche

1. Abgasschalldämpfer (1) für Brennkraftmschinen mit zumindest zwei parallel zueinander angeordneten, im Querschnitt runden und/oder ovalen Auspufftöpfen (2, 3) in Form von Blechteilen, welche über zumindest ein Rohrleitungsstück (7) mantel- oder bodenseitig miteinander verbunden sind, wobei der erste Auspufftopf (5) zumindest ein Abgaseingangsrohr (5) und der zweite Auspufftopf (3) zumindest ein Abgasausgangsrohr aufweist,
dadurch gekennzeichnet,
daß die Auspufftöpfe (2, 3) Einzelmodule eines Schalldämpfer-Baukastensystems sind, wobei die Einzelmodule in bezug auf eine Optimierung der Schalldämpfer und der Anordnung in einem Kraftfahrzeug entweder im wesentlichen gleich oder unterschiedlich in Länge und/oder im Querschnitt ausgebildet sind.

2. Abgasschalldämpfer nach Anspruch 1,
dadurch gekennzeichnet,
daß bei unterschiedlichen Einzelmodulen an Auspufftöpfen (2, 3) ein mantelseitiges Abgaseingangsrohr (5) bzw. ein mantelseitiges Abgasausgangsrohr (6) quer hinter oder vor oder durch den kleineren der Einzelmodule (2,3) verläuft (Fig. 2, 3, 4).

3. Abgasschalldämpfer nach Anspruch 2,
dadurch gekennzeichnet,
daß das mantelseitige Abgasausgangsrohr (6) bzw. das mantelseitige Abgaseingangsrohr (5) mit einem weiteren zylindrischen Auspufftopf (4) integriert ausgebildet ist (Fig. 3).

4. Abgasschalldämpfer nach Anspruch 2 oder 3,
dadurch gekennzeichnet,
daß die Summe der Länge eines kurzen Einzelmoduls (2 oder 3) und des Durchmessers des weiteren Auspufftopfes (4) bzw. des Durchmessers des mantelseitigen Abgasausgangsrohres (6) oder des mantelseitigen Abgaseingangsrohrs (5) in etwa gleich der Länge eines langen Einzelmoduls (3 oder 2) ist (Fig. 2, 3).

5. Abgasschalldämpfer nach einem der Ansprüche 1 bis 4,
dadurch gekennzeichnet,
daß zumindest einer der beiden parallel zueinander angeordneten Auspufftöpfe (2, 3) einen zylindrischen Hauptabschnitt (8) und einen nichtzylindrischen Flachabschnitt (9) besitzt, welcher im eingebauten Zustand des Schalldämpfers in einem Fahrzeug im Bereich der Fahrzeugslängsseite oder der Fahrzeugheckseite gelegen und höher als der zylindrische Hauptabschnitt (8) angeordnet ist.

6. Abgasschalldämpfer nach Anspruch 5,
dadurch gekennzeichnet,
daß der Flachabschnitt (9) ein Tiefziehbereich ist, welcher in Verlängerung des zylindrischen Hauptabschnitts (8) einstückig mit diesem ausgebildet ist.

7. Abgasschalldämpfer nach einem der Ansprüche 1 bis 6,
dadurch gekennzeichnet,
daß die aufeinanderzuweisenden Mantelbereiche der beiden Auspufftöpfe aufgebrochen bzw. weggelassen sind, und daß die verbleibenden beiden Auspufftopfhälften (2a, 3a) durch äußere Blechplatten (7a, 7b) miteinander verbunden sind, welche das Rohrleitungsstück (7) ersetzen (Fig. 8).

8. Abgasschalldämpfer nach Anspruch 7,
dadurch gekennzeichnet,
daß die äußeren Blechplatten (7a, 7b) Flachplatten mit Verstärkungsbereichen sind.
